# EUROPÄISCHE PATENTSCHRIFT

(11) **EP 0 358 132 B1**
(45) Veröffentlichungstag und Bekanntmachung des Hinweises auf die Patenterteilung: **14.12.1994**
(21) Anmeldenummer: 89116218.2
(22) Anmeldetag: 01.09.1989
(51) Int. Cl.: E04H 15/64

(54) **Haltevorrichtung zum Verankern einer Membrane an einem ortsfesten Bauteil**
Holding device for the anchorage of a membrane to a stationary structural member
Dispositif de fixation pour l'encrage d'une membrane à un élément de construction stationnaire

(30) Priorität: 08.09.1988 DE 3830576
(43) Veröffentlichungstag der Anmeldung: 14.03.1990
(73) Patentinhaber: Koch, Hans-J., D-83253 Rimsting (DE); Koch, Klaus-M., D-83253 Rimsting (DE)
(72) Erfinder: Koch, Hans-J., D-83253 Rimsting (DE); Koch, Klaus-M., D-83253 Rimsting (DE)
(74) Vertreter: Schmitz, Hans-Werner, Dipl.-Ing.

(56) Entgegenhaltungen:
- CH-A- 603 950
- DE-A- 2 122 167
- FR-A- 2 544 778
- FR-A- 2 598 454
- US-A- 3 088 559
- US-A- 4 214 407
- US-A- 4 345 410

## Beschreibung

Die Erfindung betrifft eine Haltevorrichtung zum Verankern einer Membrane an einem ortsfesten Bauteil nach dem Oberbegriff des Anspruches 1 sowie ein Haltestück nach dem Oberbegriff des Anspruches 12.

Eine dem Oberbegriff des Anspruches 1 entsprechende Haltevorrichtung ist aus der DE-PS 21 22 167 bekannt. Diese Haltevorrichtung weist ein Haltestück auf, das mit einem gabelartigen Greifteil versehen ist, in das der mit einer wulstartigen Verdickung versehene Rand einer Membrane eingeschoben werden kann. Unter einer Membrane versteht man in diesem Zusammenhang ein aus flexiblem und gegebenenfalls verstärktem Kunststoff bestehendes Bauteil, das beispielsweise zur Bildung von Dachflächen verwendet werden kann. Die wulstartige Randverdickung wird bei derartigen Membranen als Kederrand bezeichnet.

Üblicherweise werden derartige Membranen, die beispielsweise als Dachhaut aufgespannt werden sollen, an einer Vielzahl von Randstellen bzw. entlang der gesamten Ränder von einer Haltevorrichtung entsprechend dem obengenannten Beispiel erfaßt und dadurch in ihre endgültige Form gebracht und in dieser fixiert. Bei der gattungsgemäßen Haltevorrichtung ergeben sich jedoch insofern Probleme, als diese nicht zur Aufnahme von Tangentialkräften geeignet ist, da der Kederrand lediglich in das gabelartige Greifteil eingeschoben wird, welches jedoch nur zur Übertragung von Kräften geeignet ist, die im wesentlichen senkrecht zum Membranrand verlaufen. Hieraus resultiert das Problem, daß sich die auftretenden Tangentialkräfte in Eckbereichen der Membrane summieren, so daß es dort zum Reißen der Membrane kommen kann, wenn die aufsummierten Tangentialkräfte die Reißfestigkeit der Membrane überschreiten.

Ferner ergeben sich bei der bekannten Haltevorrichtung Probleme insoweit, als das Haltestück derselben nicht bei geschlossenen, wie beispielsweise kreisförmigen, Membranerändern verwendet werden kann, da ein Einfädeln eines derartigen geschlossenen Randes in das gabelartige Greifteil des Haltestückes nicht möglich ist.

Es ist zwar eine Haltevorrichtung zur Aufnahme von Tangentialkräften bekannt, bei der der Membranrand festgeklemmt wird, so daß pro Befestigungs- bzw. Spannstelle Tangentialkräfte aufgenommen werden können. Jedoch ergibt sich bei dieser Haltevorrichtung das Problem, daß die Membrane im Bereich der Klemmstellen mit einer Lochung versehen werden muß, durch die im Montagezustand ein Schraubbolzen der Haltevorrichtung, der zum Aufbringen der Klemmkräfte dient, hindurchgeführt wird. Durch die Lochung der Membrane ergibt sich jedoch eine Materialschwächung, und es hat sich in der Praxis gezeigt, daß es zum Riß der Membrane kommt, falls die Lochleibung beim Auftreten sehr hoher Kräfte mit dem Bolzen in Berührung kommt.

Es ist daher Aufgabe der vorliegenden Erfindung, eine Haltevorrichtung der im Oberbegriff des Anspruches 1 angegebenen Art zu schaffen, die die Aufnahme von Kräften senkrecht zum Membranrand als auch von Tangentialkräften, die parallel zum Membranrand gerichtet sind, ermöglicht, ohne daß eine Rißgefahr in Eckbereichen oder im Bereich der Spannstellen auftritt.

Die Lösung dieser Aufgabe erfolgt durch die Merkmale des Anspruches 1.

Durch die örtliche Trennung zwischen den zueinander parallelen, planen Klemmflächen, die den festzuklemmenden planen Rand der Membrane zwischen sich aufnehmen, und dem Krafteinleitungsteil wird auf überraschend einfache Art und Weise das Problem gelöst, pro Befestigungs- bzw. Spannstelle sicher die auftretenden Tangentialkräfte aufzunehmen, ohne daß dabei die Membrane gelocht oder in andere Art und Weise verletzt werden müßte, was bisher zu dem Nachteil einer Materialschwächung geführt hat. Die sichere Aufnahme der örtlich auftretenden Tangentialkräfte pro Befestigungs- bzw. Spannstelle verhindert dabei das Aufsummieren der Tangentialkräfte in Eckbereichen der Membrane, so daß in diesen Abschnitten ein Überschreiten der materialbedingten Reißfestigkeit sicher vermieden werden kann.

Hierbei kann bei geeigneter Anordnung der Membrane das Haltestück durch seine Klemmwirkung sowohl die senkrecht als auch die parallel zum Membranrand auftretenden Kräfte aufnehmen.

In der DE-A-23 02 500 ist zwar von einer Klemmvorrichtung die Rede, jedoch dient diese zum Festklemmen der Wulste, nicht jedoch zum Festklemmen des planen Randbereiches. In diesem Zusammenhang ist hervorzuheben, daß gemäß den Definitionen vorliegender Anmeldung, die auf den im vorliegenden technischen Bereich üblichen Definitionen basieren, der Rand der Membrane der plane flächenartige Randbereich ist, an denen sich unter Umständen eine Randverdickung, beispielsweise in Form des eingangs erwähnten sogenannten Kederrandes, anschließen kann, jedoch nicht muß. Daher ist bei der Vorrichtung der DE-A-23 02 500 ein Festklemmen des planen Randbereiches nicht möglich, da die dort vorgesehene obere Platte der in dieser Druckschrift beschriebenen Vorrichtung einen hakenartigen Vorsprung aufweist, der bei einem Aufeinanderpressen der Platten zu einer nicht hinnehmbaren Beschädigung der Mambrane führen würde.

Eine derartige Wirkung ist auch bei der aus dem DE-U 76 26 595 bekannten Vorrichtung nicht möglich, da dort ebenfalls nur der Kederrand mittels einer Druckstange festgehalten wird, während die sich an den Kederrand anschließenden Randbereiche der jeweiligen Membran nur über den oberen Rand von Schenkeln eines U-Profiles verlaufen, ohne daß dort entsprechende Klemmflächen vorhanden wären.

Bei einer weiteren aus der DD 247 938 bekannten Vorrichtung wird schließlich ebenfalls nur ein Festhalten des Kederrandes bezweckt, wobei gemäß den Angaben in diesem Dokument, trotz der daraus resultierenden Verankerung eine bestimmte funktionelle Bewegungsmöglichkeit für die Membrane übrig bleiben soll, so daß genau des Gegenteil dessen bezweckt wird, was mit der Haltevorrichtung gemäß vorliegender Erfindung angstrebt wird.

Aus der FR-A-2 544 778 ist eine Haltevorrichtung bekannt, mit der eine gewisse Dichtwirkung angestrebt wird, wohingegen kaum Zugkräfte aufgenommen werden müssen, da die Plane durch das Einblasen von Luft angehoben wird, wodurch im wesentlichen ihr Eigengewicht kompensiert wird, so daß die in Fig. 1 der genannten Druckschrift dargestellte Anordnung erreichbar ist. Ferner ist zu berücksichtigen, daß zum Erreichen der genannten Dichtwirkung nicht plane Klemmflächen, sondern Vorsprünge vorgesehen sind, die nachteiliger Weise zu einer sehr hohen Flächenpressung führen, so daß beim Auftreten sehr hoher Zugspannungen, wie dies bei Membranen der erfindungsgemäßen Haltevorrichtung der Fall ist, Reißgefahr besteht.

Die Unteransprüche haben vorteilhafte Weiterbildungen der Erfindung zum Inhalt.

Wird das Haltestück mit einer Ausnehmung zur Aufnahme einer Randverdickung, insbesondere eines Keders einer Membrane, versehen, kann diese Verdickung als Abstützung verwendet werden, um senkrecht zum Membranrand auftretende Kräfte aufzunehmen, falls die Klemmwirkung allein aufgrund der besonderen Anordnung der Membrane die Aufnahme dieser senkrecht zum Membranrand auftretenden Kräfte nicht erlauben würde.

Hierbei bietet die Anordnung von entsprechend ausgebildeten Ausnehmungen die Möglichkeit der Schaffung von Stützflächen, an die sich die Randverdickung zur Aufnahme der Kräfte anlegen kann. Die Form der Ausbildung hängt von der Form der Randverdickung ab, ist jedoch bevorzugterweise von abgerundeter Gestalt, damit keine Verletzungsgefahr der Membrane durch scharfe Kanten besteht.

Eine besonders einfach herzustellende, kostengünstige Ausbildung ergibt sich, wenn das Haltestück zwei Klemmplatten aufweist, die mit den Klemmflächen versehen sind. Die Klemmplatten können aus unterschiedlichen, je nach Anwendungsfall geeigneten Materialien bestehen und sind in ihrer Länge je nach Anwendungsfall anpaßbar. Da die Klemmplatten separate Bauteile darstellen, können sie im Bedarfsfalle leicht ausgewechselt werden, wobei es natürlich möglich ist, nur eine der Klemmplatten zu entfernen und durch eine andere zu ersetzen, falls die andere noch funktionstüchtig ist.

Als Klemmkraft-Erzeugungseinrichtung kann vorteilhafterweise eine Schraubverbindung vorgesehen sein, die zum einen kostengünstig und leicht montierbar ist und die zum anderen eine genaue Einstellung der Klemmkraft auf einfache Art und Weise ermöglicht. Es ist jedoch auch denkbar, andere Arten von Klemmkraft-Erzeugungseinrichtungen zu verwenden, wie beispielsweise Klemmklamnern oder ähnliches.

Zur Anpassung an unterschiedliche Einbaufälle kann die Ausnehmung entweder nur in einer der Klemmplatten angeordnet sein, oder sie kann geteilt ausgeführt werden, wobei dann jeweils in einer der Klemmplatten ein Teil der Ausnehmung angeordnet ist, so daß sich die gewünschte Form der Ausnehmung insgesamt nach dem Zusammensetzen der Klemmplatten ergibt.

Bei entsprechend großer Länge des Haltestückes ist die Ausnehmung schlitzartig ausgebildet und erstreckt sich über die gesamte Länge des Haltestückes, wobei dann ein entsprechend langer Randabschnitt der Membrane in dem Schlitz aufgenommen wird.

Vorteilhafterweise kann zwischen die Klemmflächen und das Krafteinleitungsteil des Haltestückes eine Dichtung eingelegt werden. Weist das Haltestück Klemmplatten auf, kann beispielsweise eine Dichtfolie verwendet werden, die einseitig oder beiderseitig der eingeklemmten Membrane zwischen diese und die benachbarten Klemmflächen und das Krafteinleitungsteil eingelegt wird.

Weiterhin kann das Haltestück der erfindungsgemäßen Haltevorrichtung auch zur Aufnahme zweier oder mehrerer Membranen geeignet ausgeführt sein. Beispielsweise weist das Haltestück zur Aufnahme zweier Membranen ein mittig angeordnetes Krafteinleitungsteil auf, zu dessen beiden Seiten Klemmflächen vorgesehen sind. Dabei ergibt sich der Vorteil, daß durch die Betätigung lediglich einer einzigen Klemmeinrichtung Klemmkräfte für das Halten zweier Membranen aufgebracht werden können.

Wie auch bei einem Haltestück für eine einzige Membrane kann auch ein Haltestück für mehrere Membranen mit entsprechend ausgebildeten Ausnehmungen zur Aufnahme von Randverdickungen versehen sein, damit auch hier evtl. nichtausreichende Klemmkräfte für senkrecht zum Membranrand auftretende Belastungen durch eine Abstützung der Randverdickung an Stützflächen der Ausnehmungen kompensiert werden können.

Das Haltestück der Haltevorrichtung kann auch ohne Zwischenschaltung einer Spanneinrichtung direkt am ortsfesten Bauteil festgelegt werden, falls eine Einstellung der Spannung durch eine Spanneinrichtung nicht erforderlich ist, oder auf andere Art und Weise erreicht werden kann.

Weitere Einzelheiten, Merkmale und Vorteile der Erfindung ergeben sich aus nachfolgender Beschreibung von Ausführungsbeispielen anhand der Zeichnung.

Es zeigt:
- Fig. 1: eine schematisch leicht vereinfachte Darstellung einer Ausführungsform einer erfindungsgemäßen Haltevorrichtung;
- Fig. 2: eine schematisch leicht vereinfachte Schnittdarstellung durch eine alternative Ausführungsform eines Haltestückes der Haltevorrichtung;
- Fig. 3: eine der Fig. 2 entsprechende Darstellung einer weiteren Ausführungsform des Haltestückes;
- Fig. 4 und Fig.5: eine Seiten- bzw. Draufsicht auf eine Klemmplatte eines Klemmplattenpaares eines Haltestückes der Haltevorrichtung;
- Fig. 6 und Fig. 7: eine der den Fig. 4 und 5 entsprechende Darstellung einer zweiten Klemmplatte des Klemmplattenpaares;
- Fig. 8: eine schematisch leicht vereinfachte Darstellung einer Anwendungsmöglichkeit der erfindungsgemäßen Haltevorrichtung;
- Fig. 9: eine der Fig. 8 entsprechende vergrößerte Darstellung eines Details "X" in Fig. 8;
- Fig. 10: eine schematisch vereinfachte Draufsicht auf eine Anordnung einer Mehrzahl von versetzt miteinander verbundenen Klemmplatten zur Bildung eines über den gesamten Rand einer Membrane verlaufenden Haltestückes der erfindungsgemäßen Haltevorrichtung; und
- Fig. 11: eine Ansicht der Anordnung der Fig. 10 aus Richtung der Pfeile A-A in Fig. 10.

Gemäß Fig. 1 ist eine Haltevorrichtung 1 zum Verankern einer Membrane 2 an einem schematisch vereinfacht dargestellten ortsfesten Bauteil 3 dargestellt.

Die Haltevorrichtung 1 weist ein Haltestück 4 auf, das an einem Rand 5 der Membrane 2 angreift.

Ferner weist die Haltevorrichtung 1 eine Spanneinrichtung 6 auf, die an einem Ende mit dem Haltestück 4 verbunden ist und die am anderen Ende am ortsfesten Bauteil 3 befestigt ist.

Erfindungsgemäß ist das Haltestück 4 der Haltevorrichtung 1 als Klemmeinrichtung ausgebildet, die zwei parallel gegenüberliegende plane Klemmflächen 7 und 8 aufweist. Wie Fig. 1 zeigt, ist der Rand 5 der Membrane 2 zwischen die Klemmflächen 7, 8 eingeführt und wird von diesen kraftschlüssig durch Aufbringung entsprechender Klemmkräfte festgelegt. Hierzu weist die Klemmeinrichtung eine Klemmkraft-Erzeugungseinrichtung 9 auf. Diese Klemmkraft-Erzeugungseinrichtung 9 ist außerhalb des Bereiches der Klemmflächen angeordnet und wirkt auf ein Krafteinleitungsteil 10, das mit den Klemmflächen 7, 8 verbunden ist.

Fig. 1 verdeutlicht hierbei, daß durch die zuvor beschriebene Anordnung zum einen der Rand 5 der Membrane 2 sicher zwischen den Klemmflächen 7 und 8 fixiert werden kann, und daß zum anderen dabei keine Verletzung der Membrane 2 erforderlich ist, da die Klemmkraft-Erzeugungseinrichtung 9 außerhalb des Bereiches der Klemmflächen 7, 8 an einem Teil des Haltestückes 4 angreift, das das zuvor erwähnte Krafteinleitungsteil 10 bildet und das die von der Klemmkrafterzeugungseinrichtung 9 aufgebrachten Klemmkräfte auf die Klemmflächen 7, 8 überträgt.

Fig. 1 zeigt ferner im einzelnen, daß das als Klemmeinrichtung ausgebildete Haltestück 4 zwei Klemmplatten 11, 13 unterschiedlicher Länge und Dicke aufweist, wobei die aufgrund der gewählten Darstellung obere, dünnere und schmalere Klemmplatte 11 mit einem Schraubbolzen 12 einstückig versehen ist. Die Klemmplatte 13 hingegen weist eine Ausnehmung 14 für den Durchtritt des Schraubbolzens 12 auf, der zusammen mit einer Mutter 15 und einer Unterlegscheibe 16 bei der in Fig. 1 dargestellten Ausführungsform die Klemmkraft-Erzeugungseinrichtung 9 bildet.

Wie Fig. 1 ferner verdeutlicht, wird das Krafteinleitungsteil 10 von den zwei Abschnitten der Platten 11 und 13 gebildet, die den Schraubbolzen 12 bzw. die Ausnehmung 14 aufweisen. Die Platten 11, 13 sind an ihren im Montagezustand gegenüberliegenden Seiten mit den Klemmflächen 7 und 8 versehen, wobei diese bei der dargestellten Ausführungsform einstückig mit dem Krafteinleitungsteil 10 verbunden sind. Die Klemmplatte 13 weist bei der dargestellten Ausführungsform ferner eine im wesentlichen rechteckförmig ausgebildete, mit abgerundeten Kanten versehene Ausnehmung 17 zur Aufnahme einer Verdickung 18 des Randes 5 der Membrane 2 auf. Fig. 1 zeigt, daß die Ausnehmung 17 vollständig in der Platte 13 angeordnet ist und von der planen gegenüberliegenden Fläche der Klemmplatte 11 im Montagezustand des Haltestücks 4 verschlossen wird. Die Ausnehmung 17 zur Aufnahme der Randverdickung bzw. des Keders 18 weist hierbei eine Stützfläche 19 auf, an die sich die Randverdickung 18 anlegen kann, falls Kräfte in Richtung senkrecht zum Rand 5 der Membrane 2 auftreten, die von den erzeugten Klemmkräften allein nicht aufgenommen werden können. In einem solchen Fall dienen die durch die Klemmeinrichtung aufgebrachten Klemmkräfte vor allem dazu, die Tangentialkräfte, die parallel zum Rand 5 verlaufen, sicher aufzunehmen.

Fig. 1 zeigt schließlich, daß die Klemmplatte 13 über einen Befestigungsabschnitt 20 mit einem gabelförmigen Anschlußstück 21 der Spanneinrichtung 6 verbunden ist. Die Spanneinrichtung 6 ist im einzelnen in der DE-PS 21 22 167 beschrieben, deren Offenbarungsgehalt hiermit durch Bezugnahme zur Offenbarung vorliegender Anmeldung gemacht wird.

In Fig. 2 ist eine zweite Ausführungsform eines Haltestückes 4′ dargestellt, das ebenfalls als Klemmeinrichtung mit Klemmplatten 11′ und 13′ versehen ist. Die Klemmplatten 11′ und 13′ werden zur Erzeugung der aufzubringenden Klemmkräfte zwischen den Klemmflächen 7′ und 8′ ebenfalls von einer Klemmkraft-Erzeugungseinrichtung 9′ im Montagezustand aufeinandergepreßt, die bei der Ausführungsform gemäß Fig. 2 ebenfalls als Schraubverbindung ausgebildet ist, wobei jedoch kein mit der Klemmplatte 11′ fest verbundener Gewindebolzen vorgesehen ist, sondern beispielsweise eine übliche Sechskantschraube, die mittels Unterlegscheibe und Mutter fixiert werden kann.

Ferner ist als ein Unterschied zu der Ausführungsform gemäß Fig. 1 hervorzuheben, daß die der Ausnehmung 17 entsprechende Ausnehmung 17′ in zwei Hälften unterteilt ist, von denen die Hälfte 22 in der Klemmplatte 11′ angeordnet ist, wohingegen die zweite Hälfte 23 in der Klemmplatte 13′ angeordnet ist. Die Ausnehmung 17′ dient wiederum zur Aufnahme einer Randverdickung bzw. eines Keders 18′ und weist im Beispielsfalle eine im wesentlichen kreisförmige Gestalt auf, so daß Stützflächen 19′ und 19˝ gebildet werden, die abgerundet sind und ungefähr einem Viertel eines Vollkreises entsprechen.

Ferner ist die Klemmplatte 13′ mit einer im wesentlichen mittig angeordneten Vertiefung 24 versehen, so daß sich eine etwa U-förmige Gestalt mit zwei Schenkein 25 und 26 ergibt. Der Schenkel 25 weist hierbei die Klemmfläche 7′ auf, während der Schenkel 26 eine Stützfläche 27 aufweist, die einer entsprechenden Stützfläche 28 der Klemmplatte 11′ im Montagezustand gegenüberliegt. Diese Ausbildung gibt eine besonders vorteilhafte Krafteinleitung und damit ein besonders effektives Erzeugen von Klemmkräften. In diesem Zusammenhang ist hervorzuheben, daß in Fig. 2 nur eine Klemmkraft-Erzeugungseinrichtung 9′ in Form einer Schraubenmutterverbindung vorgesehen ist, die selbstverständlich durch entsprechende Ausnehmungen in den Klemmplatten 11′ und 13′ hindurchtritt. Es ist jedoch durchaus auch möglich, eine Mehrzahl derartiger KlemmkraftErzeugungseinrichtungen im Bedarfsfalle vorzusehen. Ferner kann die Anordnung der Klemmkraft-Erzeugungseinrichtung 9′ zwischen den Schenkeln 25 und 26 variiert sein, also beispielsweise wie in Fig. 2 verdeutlicht außermittig in Richtung auf den Schenkel 26 versetzt. Es ist jedoch ebenfalls möglich, die Klemmkraft-Erzeugungseinrichtung 9′ exakt mittig oder in Richtung auf den Schenkel 25 versetzt anzuordnen. In jedem Falle wird auch bei der Ausbildung gemäß Fig. 2 sichergestellt, daß die Klemmkraft-Erzeugungseinrichtung 9 außerhalb der Klemmflächen 7′ und 8′ am Krafteinleitungsteil 10′ angreift, so daß ein Festklemmen der Membrane 2′ ohne eine Beschädigung derselben möglich ist.

In Fig. 3 ist eine Ausführungsform eines Haltestückes 4˝ dargestellt, bei dem wiederum vergleichbare Teile mit den gleichen Bezugszeichen wie in den Fig. 1 und 2, jedoch jedoch mit ˝ versehen sind.

Die Besonderheit der Ausführungsform gemäß Fig. 3 besteht darin, daß das Haltestück 4˝ zur Aufnahme der Ränder zweier Membranen geeignet ist. Hierzu weist das Haltestück 4˝ wiederum eine Klemmeinrichtung auf, die wie bei den Ausführungsformen gemäß Fig. 1 und 2 Klemmplatten 11˝ und 13˝ aufweist. Die Klemmplatte 11˝ ist mit einer mittigen Vertiefung 29 versehen, in die ein Schraubenkopf 30 einer Klemmkrafterzeugungseinrichtung 9˝ versenkt werden kann. Die Klemmplatten 11˝ und 13˝ sind beiderseitig der Ebene, die durch die Mittelachse der Schraube 30 hindurchverläuft, symmetrisch ausgebildet und weisen mithin jeweils zwei Klemmflächenpaare 7˝ und 8˝ auf. Zwischen diesen Klemmflächenpaaren 7˝, 8˝ und der Klemmkrafterzeugungseinrichtung ist jeweils eine Ausnehmung 17˝ zur Aufnahme eines in Fig. 3 nicht näher dargestellten Randverdickungswulstes der jeweiligen Membrane angeordnet. Auch bei dieser Ausführungsform ist gewährleistet, daß die Klemmkraft-Erzeugungseinrichtung 9˝ außerhalb der Klemmflächenpaare 7˝, 8˝ angreift, so daß eine sichere Klemmkraftaufbringung möglich ist, ohne daß die Membrane mit einer Lochung für den Durchtritt des Gewindebolzens der Klemmkraft-Erzeugungseinrichtung 9˝ versehen werden müßte.

Bei allen zuvor beschriebenen Ausführungsformen ist es möglich, zwischen die Klemmplatten eine Dichtung einzubringen, die sich über die gesamte Länge des Haltestückes 4 erstrecken kann.

Aus den besonderen Darstellungen der Fig. 4 und 5 bzw. 6 und 7 wird nochmals die langgestreckte leistenförmige Ausbildung der Klemmplatten deutlich, wobei in den Fig. 4 bis 7 beispielhaft die Klemmplatten 11 und 13 der Ausführungsform gemäß Fig. 1 gewählt wurden. Aus Fig. 5 wird insbesondere deutlich, daß die Ausnehmung 17 als über die gesamte Länge der Klemmplatte 13 verlaufender Schlitz ausgebildet ist, in den ein entsprechend langer Randbereich der Membrane 2 eingelegt werden kann.

Fig. 4 verdeutlicht, daß die Klemmplatte 13 aufgrund des Vorsehens der Ausnehmung 17 ebenfalls eine etwa U-förmige Gestalt aufweist. Hierbei ist es möglich, die Dickenabmessung A des die Klemmfläche 7 aufweisenden Schenkels 31 etwas geringer auszulegen, als die Abmessung B des Bereiches der Klemmplatte 13, durch den hindurch die Ausnehmung 14 zur Aufnahme des Schraubbolzens 12 verläuft. Dies ist insbesondere dann der Fall, wenn sehr dicke Membranen festgeklemmt werden sollen, so daß ein gewisses Spiel zwischen den aufeinander montierten Platten 11 und 13 trotzdem zum Aufbringen einer genügend großen Klemmkraft ausreicht. Es ist jedoch ebenfalls möglich, die Abmessungen A und B gleich zu machen, wenn relativ dünne Membranen festgeklemmt werden sollen, so daß ausreichend hohe Klemmkräfte beim Aufeinanderpressen der Klemmplatten 11 und 13 auch ohne Verletzung der Membrane erzeugt werden können.

Zu der Darstellung in Fig. 6 ist noch zu sagen, daß dort die Klemmplatte 11 mit einer Ausnehmung versehen ist, durch die eine übliche Schrauben-Muttern-Verbindung durchgeführt werden kann, wohingegen in Fig. 1 eine Darstellung gewählt war, in der in der Platte 11 ein Steh-Schraubbolzen 12 festgelegt ist.

In Fig. 8 ist ein Beispiel eines Teiles einer Dachkonstruktion unter Verwendung eines Haltestückes 4 dargestellt, das in diesem Falle gemäß der Ausführungsform nach Fig. 1 ausgebildet ist.

Im einzelnen ist ein mittiger aufrechtstehender Träger 32 vorgesehen, der über ein Anschlußstück 33 zwei im flachen Winkel V-förmig nach außen verlaufende Streben 34 und 35 aufweist. An den Endbereichen der Streben 34 und 35 sind die Haltestücke 4 befestigt, die untereinander über eine horizontal verlaufende Verbindungsleiste 36 miteinander verbunden sind. Auf dieser Verbindungsleiste 36 ist eine Abdeckung 37 angeordnet, die beispielsweise aus Glas bestehen kann.

Fig. 9 zeigt hierbei das Detail X, aus dem anschaulich wird, daß die Verbindungsleiste 36 unter einem stumpfen Winkel an eine Stirnfläche des Krafteinleitungsteiles 10 angeschweißt ist. Die Abdeckung 37 ist durch eine geeignete Befestigungseinrichtung, wie z. B. eine Verschraubung, auf der Verbindungsleiste 36 festgelegt.

Insbesondere bei einer derartigen geneigten Anordnung der Haltestücke 4 ist das Vorsehen einer Ausnehmung, wie der Ausnehmung 17 zur Aufnahme des Keders der Membrane 2, vorteilhaft, da bei einer derartigen Ausrichtung der Membrane Kräfte in Richtung senkrecht zum Rand auftreten können, die allein durch Klemmkräfte nicht genügend aufgenommen werden können. In einem solchen Falle stützt sich der Kederrand an den Stützflächen der Aufnahmeausnehmung ab, so daß diese Kraftkomponente ebenfalls sicher aufgefangen werden kann.

In Fig. 10 ist eine Anordnung einer Mehrzahl von Klemmplatten zur Bildung eines der Haltestücke gemäß den Fig. 1, 2 oder 3 in schematisch vereinfachter Darstellung gezeigt, wobei nicht auf die konstruktiven Besonderheiten der Haltestücke 4, 4′ und 4˝ der Fig. 1 bis 3 Rücksicht genommen wurde, da in Fig. 10 lediglich das Prinzip einer Aneinanderreihung der Klemmplatten verdeutlicht werden soll, die zu einem Haltestück führt, das sich über einen größeren Längenabschnitt bzw. über die gesamte Erstreckung des Randes einer Membrane erstrecken kann. Zur nachfolgenden Beschreibung dieser Anordnung wird auf die Bezugszahlen gemäß dem Ausführungsbeispiel der Fig. 1 zurückgegriffen, wobei jedoch aus Gründen der vereinfachten Darstellung weder die Anordnung der Klemmkraft-Einrichtung 9 noch der Anschluß an die Spanneinrichtung 6 gezeigt ist.

Die Fig. 10 zeigt mithin eine Ansicht des Klemmplattenstoßes aus einer Richtung, die einer Ansicht von unten in Fig. 1 entspricht. Mithin ist die Klemmplatte 13 in der Darstellung gemäß Fig. 10 oben angeordnet, wohingegen die Klemmplatte 11 bei der Darstellung in Fig. 10 unter der Klemmplatte 13 liegt. Es wird aus den Fig. 10 und 11 hierbei deutlich, daß die Klemmplatten 11 und 13 versetzt zueinander aufeinander befestigt sind, so daß sich die überlappende Anordnung, die insbesondere Fig. 11 verdeutlicht, zwischen den Klemmplatten 11 und 13 ergibt. Mit anderen Worten sind die nebeneinander angeordneten Klemmplatten 13 jeweils in einem Abstand X in Richtung des Randes der in den Fig. 10 und 11 nicht näher dargestellten Membrane zueinander angeordnet. Dieser Abstand bzw. Spalt X wird jeweils durch die darunterliegende Klemmplatte 11 überdeckt, was die Fig. 10 und 11 ebenfalls verdeutlichen. Die Klemmplatten 11 sind hierbei in einem Abstand Y in Richtung des Membranrandes zueinander angeordnet, so daß sich zwischen den einzelnen Platten 11 ebenfalls jeweils ein Spalt ergibt. Dies macht die Gesamtanordnung, die dann beispielsweise ein aus einer Mehrzahl von derart angeordneten Klemmplatten gebildetes Haltestück darstellt, bei der Montage flexibel, da sukzessive ein Verbinden der Klemmplatten 11 und 13 erfolgen kann, wobei aufgrund der vorgesehenen Spiele eine gewisse Beweglichkeit gegeneinander während der Montage solange aufrechterhalten werden kann, wie dies erforderlich ist.

In Fig. 11 sind hierbei die Verbindungsstellen, die den Ausnehmungen 14 entsprechen, durch strichpunktierte Linien schematisch vereinfacht angedeutet, und es versteht sich aus der vorherigen Erläuterung der Ausführungsbeispiele nach den Fig. 1 bis 3, daß die dort schematisch vereinfachten Befestigungsstellen beispielsweise durch Schrauben-Muttern-Verbindungen gebildet werden können.

## Patentansprüche

1. Haltevorrichtung (1) zum Verankern einer Membrane (2, 2') an einem ortsfesten Bauteil (3),
mit einem Haltestück (4, 4', 4''), das am Rand (5) der Membrane (2, 2') angreift und
mit einer Spanneinrichtung (6), die einerseits mit dem Haltestück (4, 4', 4'') verbunden ist und die andererseits am ortsfesten Bauteil (3) anbringbar ist, dadurch gekennzeichnet,
daß das Haltestück (4, 4', 4'') als Klemmeinrichtung ausgebildet ist,
die zwei gegenüberliegende plane Klemmflächen (7, 8, 7' 8', 7'', 8'') aufweist, zwischen die der plane Rand (5) der Membrane (2, 2') einbringbar und durch ein Aufeinanderpressen der Klemmflächen (7, 8, 7', 8', 8'', 8'') festklemmbar ist, und
die eine Klemmkraft-Erzeugungseinrichtung (9, 9', 9'') aufweist, die außerhalb der Klemmflächen (7, 8, 7', 8', 7'', 8'') an einem mit den Klemmflächen (7, 8, 7', 8', 7'', 8'') verbundenen Krafeinleitungsteil (10, 10'') angreift.

2. Haltevorrichtung nach Anspruch 1, dadurch gekennzeichnet, daß zwischen den Klemmflächen (7, 8; 7', 8'; 7'', 8'') und der Klemmkraft-Erzeugungseinrichtung (9; 9'; 9'') eine Ausnehmung (17; 17'; 17'') zur Aufnahme einer Randverdickung (18; 18'), insbesondere eines Keders, der Membrane (2; 2') angeordnet ist.

3. Haltevorrichtung nach Anspruch 2, dadurch gekennzeichnet, daß die Ausnehmung (17; 17'; 17'') Stützflächen (19; 19'; 19'') aufweist, an die sich die Randverdickung (18; 18') bei Kraftaufbringung in Richtung einer im wesentlichen senkrecht zum Rand (5) der Membrane (2; 2') verlaufenden Richtung anlegt.

4. Haltevorrichtung nach einem der Ansprüche 1 bis 3, dadurch gekennzeichnet, daß das Haltestück (4; 4'; 4'') zwei Klemmplatten (11, 13; 11', 13'; 11'', 13'') aufweist, auf deren im Montagezustand einander gegenüberliegenden Innenseiten die Klemmflächen (7, 8; 7', 8'; 7'', 8'') angeordnet sind.

5. Haltevorrichtung nach einem der Ansprüche 1 bis 4, dadurch gekennzeichnet, daß die Klemmkraft-Erzeugungseinrichtung (9; 9'; 9'') als Schraubverbindung ausgebildet ist.

6. Haltevorrichtung nach einem der Ansprüche 2 bis 5, dadurch gekennzeichnet, daß die Ausnehmung (17) in nur einer (13) der Klemmplatten (11, 13) angeordnet ist.

7. Haltevorrichtung nach einem der Ansprüche 2 bis 5, dadurch gekennzeichnet, daß die Ausnehmung (17') in zwei Hälften (22, 23) unterteilt ist, von denen jeweils eine in einer der Klemmplatten (11' bzw. 13') angeordnet ist.

8. Haltevorrichtung nach einem der Ansprüche 2 bis 7, dadurch gekennzeichnet, daß die Ausnehmung (17; 17'; 17'') als Schlitz ausgebildet ist, der sich über die gesamte Länge des Haltestücks (4; 4'; 4'') erstreckt.

9. Haltevorrichtung nach einem der Ansprüche 1 bis 8, dadurch gekennzeichnet, daß zwischen den Klemmflächen (7, 8; 7', 8'; 7'', 8'') und in das Krafteinleitungsteil (10; 10'; 10'') eine Dichtung, vorzugsweise eine Dichtfolie, eingelegt ist.

10. Haltevorrichtung nach einem der Ansprüche 1 bis 9, dadurch gekennzeichnet, daß das Haltestück (4'') ein mittig angeordnetes Krafteinleitungsteil (10'') aufweist und daß zu beiden Seiten des Krafteinleitungsteiles (10'') Klemmflächen (7'', 8'') angeordnet sind.

11. Haltevorrichtung nach Anspruch 10, dadurch gekennzeichnet, daß zwischen den Klemmflächenpaaren (7'', 8'') und dem mittigen Krafteinleitungsteil (10'') jeweils eine Ausnehmung (17', 17'') zur Aufnahme jeweils einer Randverdickung (18; 18') einer zugehörigen Membrane (2; 2') angeordnet ist.

## Claims

1. Holding device (1) for the anchorage of a membrane (2, 2') to a stationary structural member (3),
with a holder (4, 4', 4''), which engages on the rim (5) of the membrane (2, 2'), and
with a clamping arrangement (6), which on the one hand is connected to the holder (4, 4', 4'') and on the other hand is capable of attachment to the stationary structural member (3), characterized in that
the holder (4, 4', 4'') is executed as a clamping arrangement,
which exhibits two opposing plane clamping surfaces (7, 8, 7', 8', 7'', 8''), between which the plane rim (5) of the membrane (2, 2') is capable of being introduced and of being securely clamped by forcing together the clamping surfaces (7, 8, 7', 8', 7'', 8''), and
which exhibits an arrangement (9, 9', 9'') for generating a clamping force, which acts outside the clamping surfaces (7, 8, 7', 8', 7'', 8'') upon a force application component (10, 10'') attached to the clamping surfaces (7, 8, 7', 8', 7'', 8'').

2. Holding device in accordance with Patent Claim 1, characterized in that a recess (17; 17'; 17'') to accommodate a peripheral thickening (18; 18'), in particular in the form of piping, of the membrane (2; 2') is arranged between the clamping surfaces (7, 8; 7', 8'; 7'', 8'') and the arrangement (9; 9'; 9'') for generating a clamping force.

3. Holding device in accordance with Patent Claim 2, characterized in that the recess (17; 17'; 17'') exhibits supporting surfaces (19; 19'; 19''), against which the peripheral thickening (18; 18') rests when a force is applied in a direction running essentially perpendicular to the rim (5) of the membrane (2; 2').

4. Holding device in accordance with one of the Patent Claims 1 to 3, characterized in that the holder (4; 4'; 4'') exhibits two clamping plates (11, 13; 11', 13'; 11'', 13''), on the mutually opposing internal faces of which, in the assembled state, are arranged the clamping surfaces (7, 8; 7', 8'; 7'', 8'').

5. Holding device in accordance with one of the Patent Claims 1 to 4, characterized in that the arrangement (9; 9'; 9'') for generating a clamping force is executed as a screwed connection.

6. Holding device in accordance with one of the Patent Claims 2 to 5, characterized in that the recess (17) is arranged in only one (13) of the clamping plates (11, 13).

7. Holding device in accordance with one of the Patent Claims 2 to 5, characterized in that the recess (17') is divided into two halves (22, 23), each of which is arranged in one of the clamping plates (11' and 13').

8. Holding device in accordance with one of the Patent Claims 2 to 7, characterized in that the recess (17; 17'; 17'') is executed as a groove, which extends for the entire length of the holder (4; 4'; 4'').

9. Holding device in accordance with one of the Patent Claims 1 to 8, characterized in that a seal, by preference a sealing film, is introduced between the clamping surfaces (7, 8; 7', 8'; 7'', 8'') and in the force application component (10; 10'; 10'').

10. Holding device in accordance with one of the Patent Claims 1 to 9, characterized in that the holder (4'') exhibits a centrally arranged force application component (10''), and in that clamping surfaces (7'', 8'') are arranged on both sides of the force application component (10'').

11. Holding device in accordance with Patent Claim 10, characterized in that a recess (17', 17'') to accommodate a peripheral thickening (18; 18') in an associated membrane (2; 2') is arranged in each case between the pairs of clamping surfaces (7'', 8'') and the central force application component (10'').

## Revendications

1. Dispositif de fixation (1) pour l'ancrage d'une membrane (2, 2') à un élément de construction (3) stationnaire,
avec une pièce de fixation (4, 4', 4''), qui vient en prise avec le bord (5) de la membrane (2,2'), et
avec un dispositif de tension (6) qui est, d'une part, relié à la pièce de fixation (4, 4', 4'') et qui, d'autre part, peut être placé sur l'élément de construction (3) stationnaire, caractérisé en ce que
la pièce de fixation (4, 4', 4'') se présente sous forme de dispositif de serrage,
qui présente deux faces de serrage (7, 8, 7', 8', 7'', 8'') planes opposées entre lesquelles peut être placé le bord plat (5) de la membrane (2, 2') qui peut être fixé par la pression l'une contre l'autre des faces de serrage (7, 8, 7', 8', 7'', 8''), et
qui présente un dispositif de génération de force de serrage (9, 9', 9'') qui vient en prise, à l'extérieur des faces de serrage (7, 8, 7', 8', 7'', 8''), avec un élément d'introduction de force (10, 10'').

2. Dispositif de fixation selon la revendication 1, caractérisé en ce qu'entre les faces de serrage (7, 8; 7', 8'; 7'', 8'') et le dispositif de génération de force de serrage (9; 9'; 9'') est disposé un évidement (17; 17'; 17'') destiné à recevoir un épaississement du bord (18; 18'), en particulier un encadrement, de la membrane (2; 2').

3. Dispositif de fixation selon la revendication 2, caractérisé en ce que l'évidement (17; 17'; 17'') présente des surfaces d'appui (19; 19'; 19'') sur lesquelles vient s'appuyer l'épaississement du bord (18; 18') en cas d'application de force en direction d'une direction s'étendant sensiblement perpendiculairement au bord (5) de la membrane (2; 2').

4. Dispositif de fixation selon l'une des revendications 1 à 3, caractérisé en ce que la pièce de fixation (4; 4'; 4'') présente deux plaques de serrage (11, 13; 11', 13'; 11'', 13'') sur les faces intérieures desquelles, opposées l'une à l'autre à l'état de montage, sont disposées les faces de serrage (7, 8; 7', 8'; 7'', 8'').

5. Dispositif de fixation selon l'une des revendications 1 à 4, caractérisé en ce que le dispositif de génération de force de serrage (9; 9'; 9'') se présente sous forme d'assemblage par vis.

6. Dispositif de fixation selon l'une des revendications 2 à 5, caractérisé en ce que l'évidement (17) n'est disposé que dans l'une (13) des plaques de serrage (11, 13).

7. Dispositif de fixation selon l'une des revendications 2 à 5, caractérisé en ce que l'évidement (17') est subdivisé en deux moitiés (22, 23) chacune étant disposée dans l'une des plaques de serrage (11' ou 13').

8. Dispositif de fixation selon l'une des revendications 2 à 7, caractérisé en ce que l'évidement (17; 17; 17'') se présente sous forme de fente qui s'étend sur toute la longueur de la pièce de fixation (4; 4'; 4'').

9. Dispositif de fixation selon l'une des revendications 1 à 8, caractérisé en ce qu'entre les faces de serrage (7, 8; 7', 8'; 7'', 8'') et dans l'élément d'introduction de force (10; 10'; 10'') est placé un joint, de préférence un film d'étanchéité.

10. Dispositif de fixation selon l'une des revendications 1 à 9, caractérisé en ce que la pièce de fixation (4'') présente un élément d'introduction de force (10'') disposé au centre et que de part et d'autre de l'élément d'introduction de force (10'') sont disposées des faces de serrage (7'', 8'').

11. Dispositif de fixation selon la revendication 10, caractérisé en ce qu'entre chacune des paires de faces de serrage (7'', 8'') et l'élément d'introduction de force (10'') central est disposé un évidement (17, 17'') destiné à recevoir un épaississement de bord (18; 18') d'une membrane correspondante (2; 2').
